# EUROPÄISCHE PATENTSCHRIFT

(11) **EP 0 417 383 B1**
(45) Veröffentlichungstag und Bekanntmachung des Hinweises auf die Patenterteilung: **02.03.1994**
(21) Anmeldenummer: 90105424.7
(22) Anmeldetag: 22.03.1990
(51) Int. Cl.: F01N 3/02, F01N 9/00

(54) **Verfahren und Vorrichtung zum Reinigen eines Russfilters**
Method and apparatus for cleaning a soot filter
Procédé et dispositif de nettoyage d'un filtre à suie

(30) Priorität: 12.09.1989 DE 3930428
(43) Veröffentlichungstag der Anmeldung: 20.03.1991
(73) Patentinhaber: ZEUNA-STÄRKER GMBH & CO KG, D-86154 Augsburg (DE)
(72) Erfinder: Kugland, Peter, D-8904 Friedberg (DE); Ullmer, Alois, D-8900 Augsburg (DE); Santiago, Enrique, D-8901 Diedorf (DE)
(74) Vertreter: Grättinger, Günter

(56) Entgegenhaltungen:
- WO-A-89/01088
- DE-A- 3 219 947
- DE-A- 3 710 052
- DE-A- 3 720 829
- DE-A- 3 728 713
- GB-A- 2 184 669
- US-A- 4 183 896
- US-A- 4 630 438
- INGENIEURS DE L'AUTOMOBILE, Nr. 652, November 1989, Seiten 31-37, Courbevoie, FR; ZEUNA-STARKER: "Système de régénération de filtres de particules fourni"
- PATENT ABSTRACTS OF JAPAN, Band 9, Nr. 297 (M-432)[2020], 25. November 1985; & JP-A-60 135 612 (NISSAN JIDOSHA K.K.) 19-07-1985
- ATZ AUTOMOBILTECHNISCHE ZEITSCHRIFT, Band 91, Nr. 12, Dezember 1989, Seiten 680-683, Stuttgart, DE; E. HOEPKE: "Partikelfilter für Omnibusse und Kommunalfahrzeuge"

## Beschreibung

Die vorliegende Erfindung betrifft ein Verfahren zum Reinigen eines Rußfilters in der Abgasleitung eines Dieselmotors unter Last, wobei der Gesamtabgasstrom in einen Abgasteilstrom und einen Hauptabgasstrom aufgeteilt wird, der Abgasteilstrom in eine Brennkammer geleitet wird, in welcher eine Kraftstoffdüse und eine dieser zugeordnete elektrische Zündvorrichtung eingebaut sind, der Abgasteilstrom in der Brennkammer mit dort eingespritztem Kraftstoff gezündet wird, wobei ein Heizgas entsteht und das die Brennkammer verlassende Heizgas mit dem an der Brennkammer vorbei geleiteten Hauptabgasstrom vereinigt und das entstehende Brenngas dem Rußfilter zugeführt wird, wo es den Abbrand des dort angesammelten Rußes einleitet. Die Erfindung betrifft in gleicher Weise eine Vorrichtung zur Durchführung des Verfahrens.

Ein Verfahren der eingangs genannten Art ist aus der DE-OS 37 20 829 bekannt. Die Notwendigkeit, zur Regeneration eines Rußfilters einen Brenner einzusetzen, ergibt sich daraus, daß der auf dem Rußfilter angesammelte Ruß erst bei Temperaturen ab ca. 550°C verbrennt, welche jedoch im innerstädtischen Betrieb nicht erreicht werden. Das bekannte Verfahren arbeitet ohne Sekundärluftversorgung, d. h. der Brenner verbrennt einen Teil des im Motorabgas vorhandenen Restsauerstoffes, während ein weiterer Teil dieses Restsauerstoffes für die Regeneration des Filters, d. h. die Verbrennung des angesammelten Rußes benutzt wird.

Es hat sich gezeigt, daß sich mit dem bekannten Verfahren eine gleichmäßige und stabile Arbeitsweise nicht im gesamten Betriebsbereich des Motors erzielen läßt.

Aus der GB-A-2 184 669 ist ein Regenerationsverfahren für Abgasrußfilter bekannt, welches bei Leerlauf des Dieselmotors abläuft. Die Regeneration wird eingeleitet, wenn der Druck vor dem Rußfilter einen Grenzwert überschreitet; dann werden Kraftstoff und Hilfsluft einer Zerstäuberdüse in der Brennkammer zugeleitet, und die Zündvorrichtung wird betätigt. Die Regeneration wird abgebrochen, wenn die Motordrehzahl über Leerlaufdrehzahl steigt. Die Brennkammer ist vom gesamten Abgasstrom durchströmt (Vollstrombrennkammer).

Ein weiteres Verfahren zur Regeneration eines Rußfilters geht aus der DE-A-37 28 713 als bekannt hervor. Das in dieser Druckschrift offenbarte Verfahren ist dadurch gekennzeichnet, daß die Einschaltung nur dann erfolgt, wenn der Sauerstoffgehalt im Abgas einen hohen Wert hat und/oder die Durchströmgeschwindigkeit hinreichend klein ist. Zu dieser Bestimmung wird vorzugsweise der momentane Betriebspunkt des Motors herangezogen, insbesondere definiert durch die Motordrehzahl und den Mitteldruck. Bei niedriger Drehzahl und/oder geringem Mitteldruck ist der Sauerstoffgehalt ausreichend groß, damit die Regeneration eingeleitet werden kann.

Der vorliegenden Erfindung liegt die Aufgabe zugrunde, ein Verfahren der eingangs genannten Art zu schaffen, bei dem die Regeneration des Rußfilters zuverlässig erfolgt und unter optimalen Bedingungen bei minimalen Schadstoffemissionen abläuft.

Diese Aufgabe wird nach dem Vorschlag der Erfindung bei einem gattungsgemäßen Verfahren dadurch gelöst, daß die Regeneration bei beladenem Rußfilter nur eingeleitet wird, wenn der durch Drehzahl und Last definierte Motorbetriebspunkt innerhalb eines, auf den jeweiligen Motor abgestimmten vorgegebenen Zündkennfeldes liegt, daß die Kraftstoffeinspritzung in die Brennkammer unterbrochen wird, wenn der durch Drehzahl und Last definierte Motorbetriebspunkt außerhalb eines vorgegebenen, auf den jeweiligen Motor abgestimmten Brennkennfeldes liegt, und daß das Brennkennfeld größer ist als das Zündkennfeld.

Die Erfindung nutzt die Erkenntnis, daß die zuverlässige Einleitung der zur Regeneration des Rußfilters notwendigen Verbrennung das Vorliegen bestimmter Voraussetzungen hinsichtlich des Zustandes des Abgases (insbesondere Luftüberschuß) erfordert; dabei ist erfindungsgemäß vorgesehen, daß nach erfolgter Zündung des Brenners die Last des Motors über den durch das Zündkennfeld definierten Zündbereich hinaus erhöht werden kann, ohne daß der Brenner erlischt. Der Brennbereich umfaßt somit den Zündbereich, ist jedoch größer als dieser. Erst wenn der Betriebspunkt des Motors sich insbesondere durch eine Laständerung so weit verschiebt, daß er außerhalb des Brennkennfeldes liegt, wird die Kraftstoffeinspritzung in die Brennkammer unterbrochen, weil anderenfalls die Verbrennung des im Rußfilter angesammelten Rußes nicht zufriedenstellend verlaufen würde.

Wegen des mit steigender Last abnehmenden Restsauerstoffgehaltes im Abgas des Dieselmotors kann eine für die Regeneration des Rußfilters erforderliche optimale Verbrennung nämlich nicht im gesamten Kennfeldbereich des Motors stattfinden. Indem erfindungsgemäß die Kraftstoffzufuhr zur Kraftstoffdüse abgeschaltet wird, wenn der momentane Betriebspunkt des Motors außerhalb eines vorgegebenen Brennkennfeldes liegt, sind erhöhte Emissionswerte nicht zu befürchten.

Besonders bevorzugt wird die Lastinformation zur Ermittlung des momentanen Motorbetriebspunktes dabei direkt von der Einspritzpumpe des Motors oder vom Gaspedal bzw. dessen Regel stange abgenommen; hierdurch wird vermieden, daß es durch ungenaue bzw. verspätete Lastinformation zum Erlöschen der Flamme kommt, bevor der Brenner gezielt abgeschaltet wird.

Die Regelung des Verfahrens erfolgt bevorzugt in der Weise, daß die Temperatur des Brenngases vor dem Rußfilter gemessen und als Regel größe für die Menge des eingespritzten Kraftstoffes verwendet wird. Je höher die gemessene Temperatur ist, desto weniger Kraftstoff wird zugeführt. Hierdurch lassen sich trotz gegebenenfalls beträchtlich schwankender Werte für die Menge und die Temperatur des in den Brenner eingeleiteten Abgasstromes - diese Werte verändern sich in Abhängigkeit von dem jeweiligen Motorbetriebspunkt - stets optimale Bedingungen für die Regeneration des Rußfilters einhalten. Indem man die Temperatur vor dem Rußfilter über die eingespritzte Kraftstoffmenge auf einen vorgegebenen Wert regelt, können einerseits die Regenerationen in kurzen, aber dennoch für die Filterlebensdauer unkritischen Betriebsphasen erfolgen, wobei andererseits ein zu starkes Aufheizen des Filters während der Regeneration verhindert wird.

Zur Erkennung des Filterbeladungszustandes erfolgt bevorzugt eine Messung des Druckes im Abgassystem vor dem Filter. In einer elektronischen Steuerung wird der gemessene momentane Systemdruck mit einem Druckkennfeld ständig verglichen. In diesem Druckkennfeld ist berücksichtigt, daß der Systemdruck von der Motordrehzahl, der Last sowie der Temperatur abhängt. Hierdurch wird sichergestellt, daß die Regeneration tatsächlich erst bei einer bestimmten Beladung des Filters mit Ruß eingeleitet wird.

Gemäß einer bevorzugten Ausführungsform der Erfindung wird die Regeneration jedoch nur dann eingeleitet, wenn der Motorbetriebspunkt länger als während eines Mindestzeitraums innerhalb des Zündkennfeldes liegt, d.h. die Einleitung der Regeneration wird unterdrückt, wenn der Motorbetriebspunkt nur kurzzeitig z.B. weniger als 2 sec im Zündkennfeld liegt. Durch diese Maßnahme wird die Zuverlässigkeit der Zündung erhöht. Die Zündelektroden werden vor dem Einschalten des Brenners bevorzugt beheizt. Hierdurch wird ein Ablösen des auf den Zündelektroden bzw. deren Isolatoren abgelagerten Rußes gefördert und die Gefahr von Kurzschlüssen oder Kriechströmen vermindert. Die entsprechende Heizeinrichtung ist bevorzugt als Widerstandsheizung ausgebildet.

Während zweier Regenerationsphasen wird die Kraftstoffdüse bevorzugt von Spülluft durchströmt. Diese Durchströmung, beispielsweise mit einer Luftmenge von 80 Liter pro Stunde, sorgt dafür, daß die Einspritzdüse nicht verschmutzt, so daß eine große Langzeitstabilität der Kraftstoffeinspritzung in den Brenner sichergestellt wird. Während des Brennerbetriebes unterbricht ein Rückschlagventil die Luftzufuhr zur Einspritzdüse. Zur Kontrolle, ob die Zündung des eingespritzten Kraftstoffs tatsächlich erfolgt ist und die Verbrennung störungsfrei abläuft, wird bei einer bevorzugten Ausführungsform des erfindungsgemäßen Verfahrens die Brennertemperatur nach Beginn der Kraftstoffeinspritzung über einen vorgegebenen Zeitraum, beispielsweise 4 sec gemessen; der gemessene Temperaturverlauf wird mit einem Sollverlauf verglichen, wobei möglicherweise auftretende Abweichungen auf eine nicht ordnungsgemäße Verbrennung hindeuten können. In diesem Fall kann eine Sicherheitsabschaltung der Kraftstoffeinspritzung erfolgen.

Die Regenerationssteuerung erfolgt zusammengefaßt somit bevorzugt in der folgenden Weise: Zur Erkennung des Filterbeladungszustandes erfolgt eine Messung des Druckes im Abgassystem vor dem Filter; in der elektronischen Steuerung wird dabei der momentane Systemdruck mit einem Druckkennfeld (drehzahl-, last- und temperaturabhängig) ständig verglichen. Bei einer Beladung des Filters, die eine Regeneration erforderlich macht, werden zunächst die Zündelektroden beheizt, vorzugsweise 2 bis 15 min; eine Heizdauer von 8 min ist i.a. angemessen. Über das Drehzahlsignal und die Lastinformation, die z.B. über einen Regelweggeber an der Einspritzpumpe des Motors abgenommen wird, überprüft ein Rechner, ob sich der Motor im Zündkennfeldbereich befindet und leitet nach der Heizphase bei Bedarf, d.h. abhängig von der Beladung des Rußfilters und bei Vorliegen der Zündbedingungen die Brennerzündung ein. Während des Brennerbetriebes wird über diese Signale ebenfalls festgestellt, ob der Motor sich im Brennbereich des Kennfelds bewegt; bei einem außerhalb des Brennkennfeldes liegenden Motorbetriebspunkt wird die Kraftstoffzufuhr gestoppt. Über die Temperaturinformation vor dem Rußfilter wird die Temperatur vor dem Rußfilter über die eingespritzte Kraftstoffmenge auf einen vorgegebenen Wert, z.B. 700°C, geregelt, um einerseits Regenerationen in kurzen, aber dennoch für die Filterlebensdauer unkritischen Zeitabständen durchzuführen und andererseits ein zu starkes Aufheizen des Filters während der Regeneration zu verhindern. Abhängig von der Temperatur nach dem Rußfilter wird ein Signal über die abgeschlossene Regeneration des Rußfilters an das Steuergerät gegeben, was zum Abschalten des Brenners führt. Um einen optimalen Brennerbetrieb bei unterschiedlichen Fahrzuständen aufrechtzuerhalten, wird ständig auch die Temperatur im Brenner gemessen.

Durch zwei weitere Merkmale kann bei einer Ausgestaltung des erfindungsgemäßen Verfahrens der Bereich des Motorkennfeldes, in dem ein Brennerbetrieb möglich ist, vergrößert werden. Dadurch, daß das Heizgas über ein flammenerhaltendes Einsatzstück, welches gewissermaßen einen heißen (Glüh-)Punkt bildet, geleitet wird, gelingt es, die Stabilität der Verbrennung zu erhöhen; durch Erzeugen eines Dralls des in die Brennkammer eintretenden Abgasteilstroms wird das Heizgas besonders gut vermischt und dessen Kontakt mit dem flammenerhaltenden Einsatzstück intensiviert, wodurch die Gefahr einer Strähnenbildung, d.h. die Bildung von kalten Zonen des Heizgases, beträchtlich verringert wird. Der verbesserte Kontakt zwischen dem Heizgas und dem flammenerhaltenden Einsatzstück führt dazu, daß letzteres besonders klein, d.h. inbesondere mit einer geringeren Oberfläche ausgebildet sein kann; hierdurch läßt sich der durch das flammenerhaltende Einsatzstück verursachte Strömungswiderstand herabsetzen, was ebenfalls die Verbrennung begünstigt. Die Brennkammer kann somit kompakt gebaut sein, d.h. lange Mischungsstrecken, die bisher zur Vergleichmäßigung der Verbrennung verwendet wurden, sind entbehrlich.

Bevorzugt wird der Hauptabgasstrom mit dem Heizgas in mehreren Stufen vereinigt. Hierdurch läßt sich die Temperaturverteilung innerhalb des dem Rußfilter zugeführten Brenngases weiter vergleichmäßigen. Der Hauptabgasstrom umströmt dabei bevorzugt die Brennkammer, d.h. zwischen der Brennkammer und dem diese umgebenden Brennergehäuse ist ein Ringraum gebildet, der als Bypass-Leitung für den Hauptabgasstrom dient. Der Hauptabgasstrom wird hierdurch vor seiner Vereinigung mit dem Heizgas an der Brennkammer vorgewärmt, was ebenfalls die Verbrennung begünstigt; gleichzeitig dient der Ringraum der Isolation gegen Wärmeverluste und der Sicherstellung einer niedrigen Temperatur des Brennergehäuses.

Das Heizgas besitzt bevorzugt einen Kraftstoffüberschuß, d.h. es wird mehr Kraftstoff in den Abgasteilstrom eingespritzt als verbrennen kann. Hierdurch erfolgt bei der Vereinigung des Heizgases mit dem Hauptabgasstrom eine Nachverbrennung, welche ebenfalls die Stabilität der Verbrennung begünstigt.

Die Vorrichtung zur Durchführung des erfindungsgemäßen Verfahrens ist gekennzeichnet durch ein am Eingang in die Brennkammer angeordnetes Drallblech und ein ausgangseitig in der Brennkammer angeordnetes flammenerhaltendes Einsatzstück, wobei Zündvorrichtung und Kraftstoffdüse zwischen dem Drallblech und dem Einsatzstück angeordnet sind. Dabei ist bevorzugt vorgesehen, daß die Zündvorrichtung ein oder mehrere Zündelektroden umfaßt, welche jeweils dicht vor der Mündung der Kraftstoffdüse angeordnet sind und daß die Sprühvorrichtung der Kraftstoffdüse quer zur Durchströmungsrichtung der Brennkammer verläuft. Das Ergebnis ist eine zuverlässige Zündung bei allen Motorbetriebszuständen, welche für den Abbrand des Rußes vorgesehen sind.

Zur Steuerung des erfindungsgemäßen Verfahrens umfaßt die genannte Vorrichtung eine elektronische Steuereinheit, welche den jeweiligen Motorbetriebspunkt mit einem vorgegebenen Zündkennfeld und einem Brennkennfeld vergleicht und die Regeneration nur einleitet, wenn der Motorbetriebspunkt innerhalb des Zündkennfeldes liegt, und die Kraftstoffeinspritzung unterbricht, wenn der Motorbetriebspunkt außerhalb des Brennkennfeldes liegt. Die Kennfelder sind dabei Flächen im Drehzahl-/Last-Diagramm. Die in der elektronischen Steuereinheit abgespeicherten Kennfelddaten sind auf den jeweiligen Motortyp bzw. den jeweiligen Motor abgestimmt. Mit diesen Daten werden die der Steuereinheit zugeführten Meßwerte für Drehzahl und Last, durch welche der Motorbetriebspunkt charakterisiert wird, verglichen.

Der Kraftstoffdüse ist bevorzugt ein Proportionalventil zur Regelung der eingespritzten Kraftstoffmenge zugeordnet. Ein derartiges Proportionalventil erlaubt die genaue Anpassung der eingespritzten Kraftstoffmenge an den jeweiligen Motorbetriebspunkt; wie bereits dargelegt, besitzt das den Motor verlassende ungereinigte Abgas bei jedem Motorbetriebspunkt eine bestimmte Temperatur, so daß in Abhängigkeit von dieser Temperatur und der Abgasmenge eine bestimmte Kraftstoffmenge erforderlich ist, um das dem Rußfilter zugeführte Brenngas auf der gewünschten Temperatur (z.B. 700°C) zu halten.

In dem Brennergehäuse sind in Strömungsrichtung vor der Brennkammer zweckmäßig Leitbleche zur Vergleichmäßigung der Strömung vorgesehen. Dies ist insbesondere dann von Vorteil, wenn die Zuströmung des Abgases in das Brennergehäuse nicht axial sondern in Querrichtung erfolgt. Dadurch ergibt sich eine über den Querschnitt der Brennkammer gleichförmige Strömungsverteilung.

Die mit dem erfindungsgemäßen Verfahren und der erfindungsgemäßen Vorrichtung erzielbaren Vorteile betreffen nicht nur die Homogenisierung der Flamme während des Regenerationsbetriebs. Auch während des normalen Motorbetriebes ohne Regeneration ergeben die Einbauten der Brennkammer eine gleichmäßige Verteilung des Abgasstroms und damit der Rußablagerung über die Filteroberfläche. Beim Abbrennen des angesammelten Rußes werden somit durch Temperaturschwankungen bedingte Spannungen und Risse im Filtermaterial weitgehend vermieden.

Im folgenden werden Ausgestaltungen der Erfindung anhand der Zeichnung näher erläutert. Es zeigt
- Fig. 1: schematisch eine Gesamtanordnung bestehend aus Dieselmotor, Partikelfilter und dazwischen angeordnetem Brenner,
- Fig. 2: die perspektivische Ansicht einer Ausführungsform eines Brenners in teilweise aufgebrochener Darstellung,
- Fig. 3: eine qualitative Darstellung von Zündkennfeld und Brennkennfeld im Last-/Drehzahl-Diagramm für einen Brenner gemäß Fig. 2 und
- Fig. 4: ein Flußbild für eine Regelung des Verfahrens gemäß der Erfindung.

Der Brenner 1 ist in die Abgasleitung 2 eines Dieselmotors 3 in Strömungsrichtung des Abgases vor einem Rußfilter 4 zum Ablagern von Rußpartikeln angeordnet. Dabei wird dem Brenner 1 der ungereinigte Gesamtabgasstrom S1 zugeleitet, von dem ein Abgasteilstrom abgezweigt wird, welcher eine im Inneren des Brenners angeordnete Brennkammer durchströmt. Aus dem Rußfilter 4 tritt der gereinigte Abgasstrom S2 aus.

Um den im Laufe des Motorbetriebes in dem Rußfilter 4 angesammelten Ruß zu verbrennen und den Filter zu regenerieren, wird in den Brenner 1 mittels einer Kraftstoffdüse 5 Kraftstoff eingespritzt, welcher an Zündelektroden 6 entzündet wird. Die Kraftstoffdüse 5 wird dazu mit einer Pumpe 7 über eine Kraftstoffleitung 8 mit Kraftstoff versorgt; die Pumpe 7 ist ihrerseits über eine Kraftstoffleitung 9 mit dem Kraftstofftank 10 des Fahrzeuges verbunden.

Zur Steuerung der Regeneration des Rußfilters 4 ist eine elektronische Steuereinheit 11 vorgesehen. Die elektronische Steuereinheit steuert die Pumpe 7, ein zwischen der Pumpe 7 und der Kraftstoffdüse 5 angeordnetes Proportionalventil 12 sowie die Zündelektroden 6. Für eine optimale Regelung des Regenerationsvorganges verarbeitet die elektronische Steuereinheit 11 die folgenden Eingangssignale: Die Temperatur T1 vor dem Brenner 1, den Druck P1 vor dem Brenner 1, die Temperatur T2 im Brenner 1, die Temperatur T3 vor dem Rußfilter 4 und die Temperatur T4 nach dem Rußfilter 4. Darüber hinaus erhält die elektronische Steuereinheit 11 Informationen über die Last L und die Drehzahl N des Motors 3, wodurch dessen Betriebspunkt festgelegt ist. Schließlich verfügt die elektronische Steuereinheit 11 auch über eine Energieversorgung E, die auch zur Deckung der den Zündelektroden 6 zuzuführenden Zündenergie Z dient.

Der Aufbau eines Ausführungsbeispiels eines Brenners zur Verwendung im Zusammenhang mit dem erfindungsgemäßen Verfahren geht aus Fig. 2 hervor. Der Brenner 1 ist dabei aus einem zylindrischen Brennergehäuse 13 und einer in diesem angeordneten Brennkammer 14 aufgebaut, welche ebenfalls zylindrisch ist. Das Brennergehäuse 13 umgibt die Brennkammer 14 mit radialem Abstand, wodurch ein Ringraum 15 entsteht. Der durch den Rohrstutzen 16 in das Brennergehäuse 13 eintretende Abgasstrom S1 wird dadurch aufgeteilt in einen Abgasteilstrom AT, der in die Brennkammer 14 eintritt und einen Hauptabgasstrom AH, der in den Ringraum 15 zwischen der Brennkammer 14 und dem Brennergehäuse 13 eintritt und somit die Brennkammer 14 umströmt. Am eingangsseitigen Ende der Brennkammer 14 ist ein Drallblech 17 vorgesehen, die sich radial erstreckende verwundene Schaufeln 18 besitzt. Durch die Schaufeln 18 erhält der in die Brennkammer 14 eintretende Abgasteilstrom AT einen Drall bezüglich der Längsachse des Brenners 1.

In die Brennkammer 14 münden die beiden Zündelektroden 6 sowie die Kraftstoffdüse 5, welche auf einer gemeinsamen Montageplatte 19 angeordnet sind. Die Montageplatte 19 ist dabei auf einem Flansch 20 befestigt, der mit dem Brennergehäuse 13 fest verbunden ist. Der die Zündelektroden 6 als Isolator umgebende Porzellankörper kann mittels einer darin eingebauten Widerstandsheizung vor dem Einschalten des Brenners aufgeheizt werden. Über geeignete Stecker 21 sind die Zündelektroden 6 mit den Zündkabeln Z verbunden. An der Kraftstoffdüse 5 ist das Proportionalventil 12 angeordnet, in welches die Kraftstoffleitung 8 mündet. Am Proportionalventil 12 ist eine Steuerleitung 22 angeschlossen, die zur Übertragung der zur Steuerung des Proportionalventils 12 dienenden Signale der elektronischen Steuereinheit 11 dient.

An der Kraftstoffdüse 5 ist ferner die eine Lufteinspeisung 23 angeschlossen, durch welche zwischen zwei Regenerationsphasen Luft durch die Kraftstoffdüse 5 geblasen wird, um ein Verschmutzen derselben zu verhindern.

Am ausgangsseitigen Ende der Brennkammer 14 ist ein aus vier radialen Stegen bestehendes flammenerhaltendes Einsatzstück 25 mittels der Stege an der Brennkammerwand abgestützt; es besitzt einen mittig angeordneten kegelförmigen Glühkörper 24.

Im Bereich des Eintritts des Abgasstroms in den Brenner 1 sind zwei abgewinkelte Leitbleche 26 angeordnet, durch die das radial in das Brennergehäuse 13 eintretende Abgas in der Weise umgelenkt wird, daß es die Brennkammer 14 und den Ringspalt 15 axial anströmt. Das Brennergehäuse 13 besitzt ausgangsseitig einen Anschlußflansch 27, an welchen ein entsprechender Anschlußflansch 28 eines Übergangskonus 29 angeschraubt ist. Der Übergangskonus 29 ist fest mit dem zylindrischen Gehäuse 30 des Rußfilters 4 verbunden.

Fig. 3 zeigt die in der elektronischen Steuereinheit 11 (gemäß Fig. 1) abgespeicherten Kennfelddaten. Sie bilden die Grundlage für den Vergleich mit dem jeweiligen Motorbetriebspunkt. Es wird deutlich, daß das Brennkennfeld B erheblich größer ist als das Zündkennfeld Z, d.h. nach erfolgter Zündung des Brenners kann die Last L des Motors über das Zündkennfeld hinaus erhöht werden, ohne daß der Brenner erlischt. Dies ist auch eine Folge der flammenstabilisierenden Maßnahmen, nämlich der Verwendung des Drallblechs 17 am Eingang und des glühenden Einsatzstückes 25 am Austritt der Brennkammer 14.

Fig. 4 zeigt ein Flußdiagramm für eine vorteilhafte Regelung der Vorrichtung gemäß den Fig. 1 und 2. Bei beladenem Rußfilter wird der Brenner 1 nur dann gezündet, wenn der Betriebspunkt des Motors 3 innerhalb des Zündkennfeldes Z liegt. Ebenso wird zur Verhinderung unerwünschter Emissionen der Brenner 1 abgeschaltet, wenn sich der Motorbetriebspunkt so stark verschiebt, daß er außerhalb des Brennkennfeldes B liegt. Das Ende der Regeneration kann gleichermaßen durch Ablauf einer maximalen Zeitdauer t oder durch Erreichen einer maximalen Temperatur TX bestimmt werden.

## Patentansprüche

1. Verfahren zum Reinigen eines Rußfilters (4) in der Abgasleitung (2) eines Dieselmotors (3) unter Last, wobei
- der Gesamtabgasstrom (S1) in einen Abgasteil-Strom (AT) und einen Hauptabgasstrom (AH) aufgeteilt wird,
- der Abgasteilstrom (AT) in eine Brennkammer (14) geleitet wird, in welcher eine Kraftstoffdüse (5) und eine dieser zugeordnete elektrische Zündvorrichtung eingebaut sind,
- der Abgasteilstrom (AT) in der Brennkammer (14) mit dort eingespritztem Kraftstoff gezündet wird, wobei ein Heizgas entsteht und
- das die Brennkammer (14) verlassende Heizgas mit dem an der Brennkammer vorbeigeleiteten Hauptabgasstrom (AH) vereinigt und das dadurch entstehende Brenngas dem Rußfilter (4) zugeführt wird, wo es den Abbrand des dort angesammelten Rußes einleitet,
dadurch gekennzeichnet,
- daß die Regeneration bei beladenem Rußfilter (4) nur eingeleitet wird, wenn der durch Drehzahl und Last definierte Motorbetriebspunkt innerhalb eines, auf den jeweiligen Motor abgestimmten vorgegebenen Zündkennfeldes (Z) liegt,
- daß die Kraftstoffeinspritzung in die Brennkammer unterbrochen wird, wenn der durch Drehzahl und Last definierte Motorbetriebspunkt außerhalb eines vorgegebenen, auf den jeweiligen Motor abgestimmten Brennkennfeldes (B) liegt und
- daß das Brennkennfeld (B) größer ist als das Zündkennfeld (Z).

2. Verfahren nach Anspruch 1,
dadurch gekennzeichnet,
daß die Temperatur (T3) des Brenngases vor dem Rußfilter (4) gemessen und als Regel größe für die Menge des eingespritzten Kraftstoffs verwendet wird.

3. Verfahren nach Anspruch 1,
dadurch gekennzeichnet,
daß zur Ermittlung der Filterbeladung eine Druckmessung vor dem Rußfilter (4) erfolgt und daß der momentane Druck vor dem Rußfilter (4) mit einem Druckkennfeld verglichen wird, welches eine Abhängigkeit des Druckes von der Motorlast, der Drehzahl und der Abgastemperatur berücksichtigt.

4. Verfahren nach Anspruch 1,
dadurch gekennzeichnet,
daß die Einleitung der Regeneration unterdrückt wird, wenn der Motorbetriebspunkt nur kurzzeitig innerhalb des Zündkennfeldes (Z) liegt.

5. Verfahren nach Anspruch 1,
dadurch gekennzeichnet,
daß die Kraftstoffdüse (5) zwischen den Regenerationsphasen mit Luft durchspült wird.

6. Verfahren nach Anspruch 1,
dadurch gekennzeichnet,
daß nach Beginn der Kraftstoffeinspritzung die Temperatur (T2) im Brenner (1) über einen vorgegebenen Zeitraum gemessen und ihr Anstieg zur Überprüfung des Erfolges der eingeleiteten Verbrennung verwendet wird.

7. Verfahren nach Anspruch 1,
dadurch gekennzeichnet,
daß der Abgasteilstrom (AT) der Brennkammer (14) mit einem Drall zugeführt wird.

8. Verfahren nach Anspruch 1,
dadurch gekennzeichnet,
daß das Heizgas über ein flammenerhaltendes Einsatzstück (25) geleitet wird.

9. Verfahren nach Anspruch 1,
dadurch gekennzeichnet,
daß der Hauptabgasstrom (AH) die Brennkammer (14) umströmt.

10. Vorrichtung zur Durchführung des Verfahrens nach Anspruch 1, mit einer vor dem Rußfilter (4) angeordneten Brennkammer (14) in welcher eine Kraftstoffdüse (5) und eine dieser zugeordnete elektrische Zündvorrichtung eingebaut sind, und mit einer die Brennkammer (14) umgehenden Bypass-Leitung,
gekennzeichnet durch eine elektronische Steuereinheit (11), die mit einem Drehzahlaufnehmer und einem Lastaufnehmer verbunden ist und in Abhängigkeit von den gemessenen Werten für Drehzahl und Motorlast den Durchsatz durch die Kraftstoffdüse (5) sowie die Zündvorrichtung steuert, und durch ein am Eingang in die Brennkammer (14) angeordnetes Drallblech (17) und ein ausgangseitig in der Brennkammer (14) angeordnetes flammenerhaltendes Einsatzstück (25), wobei Zündvorrichtung und Kraftstoffdüse (5) zwischen den Drallblech (17) und dem Einsatzstück (25) angeordnet sind.

11. Vorrichtung nach Anspruch 10,
dadurch gekennzeichnet,
daß die Zündvorrichtung ein oder mehrere Zündelektroden (6) umfaßt, welche jeweils dicht vor der Mündung der Kraftstoffdüse (5) angeordnet sind und daß die Sprührichtung der Kraftstoffdüse (5) quer zur Durchströmungsrichtung der Brennkammer (14) verläuft.

12. Vorrichtung nach Anspruch 11,
dadurch gekennzeichnet,
daß die Kraftstoffdüse (5) und die Zündelektroden (6) auf einer gemeinsamen Montageplatte (19) angeordnet sind.

13. Vorrichtung nach Anspruch 10,
dadurch gekennzeichnet,
daß das flammenerhaltende Einsatzstück (25) einen Glühkörper (24) umfaßt.

14. Vorrichtung nach Anspruch 10,
dadurch gekennzeichnet,
daß das Drallblech (17) als Scheibe mit verwundenen radial abstehenden Schaufeln (18) ausgebildet ist.

15. Vorrichtung nach Anspruch 10,
dadurch gekennzeichnet,
daß die Brennkammer (14) von einem Brennergehäuse (13) eingehüllt ist, derart, daß ein als Bypass-Leitung für den Hauptabgasstrom (AH) dienender Ringraum (15) zwischen dem Brennergehäuse (13) und der Brennkammerwand ausgebildet ist.

16. Vorrichtung nach Anspruch 15,
dadurch gekennzeichnet,
daß in dem Brennergehäuse (13) in Strömungsrichtung vor der Brennkammer (14) Leitbleche (26) zur Vergleichmäßigung der Strömung vorgesehen sind.

17. Vorrichtung nach Anspruch 10,
dadurch gekennzeichnet,
daß die Kraftstoffdüse (5) einen Anschluß für eine Lufteinspeisung (23) und ein Proportionalventil (12) zur Regelung der eingespritzten Kraftstoffmenge aufweist.

## Claims

1. Method for cleaning a carbon filter (4) in the exhaust pipe (2) of a diesel engine (3) under load, in which case
- the total exhaust gas flow (S1) is divided into an exhaust gas partial flow (AT) and a main exhaust gas flow (AH),
- the exhaust gas partial flow (AT) is guided into a combustion chamber (14), in which a fuel jet (5) and an electrical ignition device associated therewith are incorporated,
- the exhaust gas partial flow (AT) is ignited in the combustion chamber (14) with the fuel injected there, a hot gas being produced and
- the hot gas leaving the combustion chamber (14) is combined with the main exhaust gas flow (AH) guided past the combustion chamber and the combustion gas resulting due to this is supplied to the carbon filter (4), where it initiates the burning of the carbon accumulated there,
characterised in that
- with a loaded carbon filter (4) the regeneration is initiated solely when the engine operating point defined by speed and load lies within a given ignition characteristic envelope (Z) coordinated with the respective engine,
- that the fuel injection into the combustion chamber is interrupted when the engine operating point defined by speed and load lies outside a given combustion characteristic envelope (B) coordinated with the respective engine and
- that the combustion characteristic envelope (B) is greater than the ignition characteristic envelope (Z).

2. Method according to Claim 1, characterized in that the temperature (T3) of the combustion gas is measured before the carbon filter (4) and is used as a control variable for the quantity of fuel injected.

3. Method according to Claim 1, characterized in that for ascertaining the filter load, a measurement of pressure before the carbon filter (4) takes place and that the instantaneous pressure before the carbon filter (4) is compared with a pressure characteristic envelope, which takes into consideration a dependence of the pressure on the engine load, the speed and the exhaust gas temperature.

4. Method according to Claim 1, characterized in that the initiation of regeneration is suppressed when the engine operating point lies within the ignition characteristic envelope (Z) only for a short time.

5. Method according to Claim 1, characterized in that the fuel jet (5) is scavenged with air between the regeneration phases.

6. Method according to Claim 1, characterized in that after the beginning of the fuel injection, the temperature (T2) in the burner (1) is measured over a predetermined period of time and its rise is used for checking the success of the initiated combustion.

7. Method according to Claim 1, characterized in that the exhaust gas partial flow (AT) is supplied to the combustion chamber (14) with a spin.

8. Method according to Claim 1, characterized in that the hot gas is guided by way of a flame-receiving insert member (25).

9. Method according to Claim 1, characterised in that the main exhaust gas flow (AH) flows around the combustion chamber (14).

10. Apparatus for carrying out the method according to Claim 1 with a combustion chamber (14) located in front of the carbon filter (4), in which chamber a fuel jet (5) and an electrical ignition device associated therewith are installed, and with a by-pass line bypassing the combustion chamber (14), characterised by an electronic control unit (11), which is connected to a speed pick-up and a load pick-up and depending on the measured values for speed and engine load controls the throughput through the fuel jet (5) and the ignition device and by a spin plate (17) located at the inlet into the combustion chamber (14) and a flame-receiving insert member (25) located at the outlet side in the combustion chamber (14), the ignition device and fuel jet (5) being located between the spin plate (17) and the insert member (25).

11. Apparatus according to Claim 10, characterised in that the ignition device comprises one or more ignition electrodes (6), which are each located close in front of the opening of the fuel jet (5) and that the spray direction of the fuel jet (5) extends at right angles to the throughflow direction of the combustion chamber (14).

12. Apparatus according to Claim 11, characterised in that the fuel jet (5) and the ignition electrodes (6) are located on a common mounting plate (19).

13. Apparatus according to Claim 10, characterised in that the flame-receiving insert member (25) comprises an incandescent body (24).

14. Apparatus according to Claim 10, characterised in that the spin plate (17) is constructed as a disc with twisted radially projecting vanes (18).

15. Apparatus according to Claim 10, characterised in that the combustion chamber (14) is encased by a burner housing (13) so that an annular chamber (15) serving as a by-pass line for the main exhaust gas flow (AH) is constructed between the burner housing (13) and the combustion chamber wall.

16. Apparatus according to Claim 15, characterised in that baffles (26) are provided in the burner housing (13) in the flow direction in front of the combustion chamber (14), for making the flow uniform.

17. Apparatus according to Claim 10, characterised in that the fuel jet (5) comprises a connection for an air feed (23) and a proportional valve (12) for regulating the quantity of fuel injected.

## Revendications

1. Procédé de nettoyage d'un filtre à suies (4) dans la conduite d'échappement (2) d'un moteur Diesel (3) sous charge,
- l'ensemble du courant des gaz d'échappement (S1) étant divisé en un courant partiel de gaz d'échappement (AT) et un courant principal de gaz d'échappement (AH),
- le courant partiel de gaz d'échappement (AT) étant dirigé dans une chambre de combustion (14) dans laquelle sont montés un injecteur de carburant (5) et un dispositif d'allumage électrique qui lui est associé,
- le courant partiel de gaz d'échappement (AT) étant mis à feu dans la chambre de combustion (14) en présence de carburant y ayant été injecté, un gaz de chauffage étant ainsi produit, et
- le gaz de chauffage qui quitte la chambre de combustion (14) étant réuni au courant principal de gaz d'échappement (AH) acheminé par delà la chambre de combustion, et le gaz de combustion ainsi produit étant amené au filtre à suies (4), où il amorce la combustion des suies qui s'y sont accumulées,
caractérisé
- en ce que, lorsque le filtre à suies (4) est chargé, la régénération n'est amorcée que quand le point de fonctionnement du moteur défini par la vitesse de rotation et la charge se situe à l'intérieur de la surface d'un diagramme caractéristique d'allumage (Z) prédéfini et adapté au moteur considéré,
- en ce que l'injection de carburant dans la chambre de combustion est interrompue lorsque le point de fonctionnement du moteur défini par la vitesse de rotation et la charge, se situe en-dehors de la surface d'un diagramme caractéristique de combustion (B) prédéfini et adapté au moteur considéré, et
- en ce que la surface du diagramme caractéristique de combustion (B) est supérieure à la surface du diagramme caractéristique d'allumage (Z).

2. Procédé selon la revendication 1, caractérisé en ce que la température (T3) du gaz de combustion est mesurée en amont du filtre à suies (4), et est utilisée en guise de grandeur de réglage pour la quantité de carburant injectée.

3. Procédé selon la revendication 1, caractérisé en ce que pour déterminer la charge du filtre, l'on effectue une mesure de pression en amont du filtre à suies (4), et en ce que la pression instantanée en amont du filtre à suies (4) est comparée à un diagramme caractéristique de pression tenant compte de la loi donnant la pression en fonction de la charge du moteur, de la vitesse de rotation et de la température des gaz d'échappement.

4. Procédé selon la revendication 1, caractérisé en ce que l'amorçage de la régénération est annulé lorsque le point de fonctionnement du moteur ne se situe que brièvement à l'intérieur de la surface du diagramme caractéristique d'allumage (Z).

5. Procédé selon la revendication 1, caractérisé en ce que l'injecteur de carburant (5) est rincé à l'air, entre les phases de régénération.

6. Procédé selon la revendication 1, caractérisé en ce qu'après le début de l'injection de carburant, la température (T2) dans le brûleur (1) est mesurée pendant une durée prédéterminée, son accroissement étant utilisé pour le contrôle du succès de la combustion ayant été amorcée.

7. Procédé selon la revendication 1, caractérisé en ce que le courant partiel de gaz d'échappement (AT) est amené à la chambre de combustion (14) avec un mouvement de tourbillon.

8. Procédé selon la revendication 1, caractérisé en ce que le gaz de chauffage est conduit au travers d'une pièce d'insert (25) de conservation des flammes.

9. Procédé selon la revendication 1, caractérisé en ce que le courant principal de gaz d'échappement (AH) s'écoule autour de la chambre de combustion (14).

10. Dispositif pour la mise en oeuvre du procédé selon la revendication 1, comportant une chambre de combustion (14) disposée en amont du filtre à suies (4) et dans laquelle sont montés un injecteur de carburant (5) et un dispositif d'allumage électrique qui lui est associé, le dispositif comportant également une conduite en dérivation évitant la chambre de combustion (14),
caractérisé par une unité de commande électronique (11), qui est reliée à un capteur de vitesse de rotation et à un capteur de charge, et qui en fonction des valeurs mesurées pour la vitesse de rotation et la charge du moteur, commande le débit au travers de l'injecteur de carburant (5) ainsi que le dispositif d'allumage, et par une tôle à tourbillon (17) disposée à l'entrée dans la chambre de combustion (14) et une pièce d'insert (25) de conservation des flammes disposée dans la chambre de combustion (14), du côté de la sortie, le dispositif d'allumage et l'injecteur de carburant (5) étant disposés entre la tôle à tourbillon (17) et la pièce d'insert (25).

11. Dispositif selon la revendication 10, caractérisé en ce que le dispositif d'allumage comprend une ou plusieurs électrodes d'allumage (6) qui sont disposées chacune très près de l'orifice de l'injecteur de carburant (5), et en ce que le dispositif de pulvérisation de l'injecteur de carburant (5) s'étend transversalement à la direction de passage de l'écoulement dans la chambre de combustion (14).

12. Dispositif selon la revendication 11, caractérisé en ce que l'injecteur de carburant (5) et les électrodes d'allumage (6) sont disposés sur une plaque de montage (19) commune.

13. Dispositif selon la revendication 10, caractérisé en ce que la pièce d'insert (25) de conservation des flammes, comprend un corps à incandescence (24).

14. Dispositif selon la revendication 10, caractérisé en ce que la tôle à tourbillon (17) est réalisée sous forme de disque comportant des aubes (18) pliées par torsion et faisant saillie en direction radiale.

15. Dispositif selon la revendication 10, caractérisé en ce que la chambre de combustion (14) est enveloppée par un carter de brûleur (13), de manière à ce que soit formé, entre le carter de brûleur (13) et la paroi de la chambre de combustion, un espace annulaire (15) faisant office de conduite en dérivation pour le courant principal de gaz d'échappement (AH).

16. Dispositif selon la revendication 15, caractérisé en ce que dans le carter de brûleur (13), en amont de la chambre de combustion (14) en se référant au sens d'écoulement, sont prévues des tôles déflectrices (26) pour régulariser l'écoulement.

17. Dispositif selon la revendication 10, caractérisé en ce que l'injecteur de carburant (5) comporte un raccord pour une alimentation en air (23), et une soupape proportionnelle (12) pour la régulation de la quantité de carburant injectée.
